# EUROPÄISCHE PATENTSCHRIFT

(11) **EP 0 846 807 B1**
(45) Veröffentlichungstag und Bekanntmachung des Hinweises auf die Patenterteilung: **04.08.2004**
(21) Anmeldenummer: 97121216.2
(22) Anmeldetag: 03.12.1997
(51) Int. Cl.: E01F 13/08

(54) **Umklappbarer Absperrpfosten**
Collapsible parking barrier
Poteau de barrière rabattable

(30) Priorität: 07.12.1996 DE 19650882
(43) Veröffentlichungstag der Anmeldung: 10.06.1998
(73) Patentinhaber: Moravia Gesellschaft für Verkehrszeichen und Signalgläser mbH, 65191 Wiesbaden (DE)
(72) Erfinder: Jaschke, Armin, 65232 Taunusstein (DE)
(74) Vertreter: Weber, Dieter, Dr.

(56) Entgegenhaltungen:
- EP-A- 0 565 128
- WO-A-90/02846
- DE-A- 2 411 433
- DE-A- 4 302 295

## Beschreibung

Die vorliegende Erfindung betrifft einen Absperrpfosten mit einem im Boden zu verankernden Fuß und einem aufrichtbaren Schaft, der über ein Gelenk mit dem Fuß verbunden ist, wobei der Schaft gegen die Kraft einer Rückstellfeder in eine flache, an den Boden gedrückte Position oder alternativ in eine Bodenaussparung umlegbar ist.

Ein solcher Absperrpfosten ist beispielsweise aus der DE 43 02 295 A1 bekannt. Dieser bekannte Absperrpfosten weist eine Rückholfeder auf, die über einen Seilzug mit einem Fußteil des Absperrpfostens verbunden ist, wobei das andere Ende des Seilzuges mit einer Druckplatte verbunden ist, die auf das Ende einer Schraubenfeder drückt bzw. über den Seilzug auf dieses Ende der Schraubenfeder gezogen wird. Durch Umlegen des Pfostens wickelt der Seilzug sich teilweise auf eine gewölbte Fläche am Fuß des Absperrpfostens auf, so daß der gerade Abschnitt des Seilzuges verkürzt und dadurch die Druckplatte auf das Ende der Schraubenfeder gezogen wird und diese dabei komprimiert. Hierdurch wird eine Rückstellkraft erzeugt, die ausreichend ist, um den in die Horizontale umgelegten Pfosten selbsttätig wieder aufzurichten. Um bei unterschiedlichen Pfosten eine ausreichende Rückstellkraft zum Ausrichten des Pfostens erreichen zu können, kann die Vorspannung der Feder durch Änderung der effektiven Seilzuglänge eingestellt werden.

Ein Nachteil der meisten bekannten umklappbaren Absperrpfosten mit Rückstellfeder liegt jedoch darin, daß sie häufig eine relativ aufwendige Federmechanik aufweisen, die oftmals mehreren Federn, Hebeln und, wie im Falle der vorgenannten Druckschrift, aus Seilzügen bestehen. Der aus dem vorgenannten Dokument bekannte Absperrpfosten benötigt außerdem eine Arretierung für den umgeklappten Pfosten, weil ansonsten die Kraft der Rückstellfeder den Pfosten wieder in die aufrechte Stellung zurückschnellen lassen würde. Ebenso weist dieser Pfosten eine Arretierung für die vertikale Position auf, da die Feder den Pfosten ansonsten über die vertikale Position hinaus in eine zur Umklapprichtung entgegengesetzte Richtung neigen würde.

Gegenüber diesem Stand der Technik liegt der vorliegenden Erfindung die Aufgabe zugrunde, einen Absperrpfosten mit den eingangs genannten Merkmalen zu schaffen, der ohne zusätzliche Hilfsmittel in seinen beiden Endpositionen sicher gehalten wird, also sich weder selbständig aufrichtet noch bei Erschütterungen oder einem Windstoß aus der aufrechten Stellung umkippt, und der eine möglichst einfache und preiswerte Umklapp- bzw. Rückstellmechanik aufweist.

Diese Aufgabe wird dadurch gelöst, daß die Rückholfeder eine stark vorgespannte Feder ist, welche den aufgerichteten Schaft mit einem Drehmoment gegen einen Anschlag in der aufgerichteten Position hält, welches mindestens 20% des Drehmomentes entspricht, was vom Gewicht des Schaftes in der umgeklappten horizontalen Position in Gegenrichtung ausgeübt wird, und daß die Feder derart angeordnet ist, daß der effektive Angriffshebel der Feder während der Umklappbewegung des Schaftes aus der einen in die andere Endposition über ein Maximum verläuft.

Unter "starker Vorspannung" der Feder wird dabei eine Vorspannung verstanden, die mindestens 30% besser noch 50% oder auch mehr als 2/3 der maximal verwendeten Federspannung entspricht. Konkret bedeutet dies, daß der aufgerichtete Pfosten durch die Feder mit einer hinreichenden Spannung in der aufgerichteten Position gehalten wird, da diese Spannung immerhin mindestens 20% des Drehmomentes erzeugt, welches durch das Gewicht des horizontal liegenden Pfostens in die Gegenrichtung ausgeübt wird. Dieses Drehmoment aufgrund des Pfostengewichtes entfällt selbstverständlich im aufgerichteten Zustand, so daß der Pfosten dementsprechend sicher aufrecht gehalten wird.

Weiterhin ändert sich die von der Feder ausgeübte Kraft beim Umklappen des Pfostens aufgrund der Vorspannung weniger stark als dies bei einer nicht vorgespannten Feder der Fall wäre. Darüberhinaus kann man noch durch entsprechende Anordnung der Feder und der Federangriffspunkte dafür sorgen, daß sich während des Umklappens der effektive Federangriffshebel ändert. Je nach Ausgestaltung erreicht man dabei schon allein durch die Federvorspannung oder aber durch diese Vorspannung in Verbindung mit der effektiven Längenänderung des Federangriffshebels, daß das von der Feder ausgeübte Rückstellmoment auf den horizontal umgeklappten Pfosten kleiner ist als das von dessen Gewicht ausgeübte Drehmoment, so daß der Pfosten auch in der umgeklappten Stellung sicher liegen bleibt, ohne daß hierfür zusätzliche Hilfsmittel wie Verriegelungen oder Sperrhaken erforderlich sind. Gleichzeitig sorgt jedoch die Rückstellkraft der Feder dafür, daß der Pfosten sich im Vergleich zu einem solchen, der nicht mit einer Rückstellfeder ausgestattet ist, relativ leicht anheben läßt.

Der innere Aufbau der Umklapp- bzw. Rückstellmechanik ist denkbar einfach, da man neben einem Fuß, einem entsprechenden Pfostenschaft und der gelenkigen Verbindung dieser beiden Teile lediglich noch eine entsprechend vorgespannte Feder benötigt, wobei es sich versteht, daß der Schaft und der Fuß derart gelenkig miteinander verbunden sind, daß ein Umklappen des Pfostens nur zu einer Seite hin möglich ist, während ein Umklappen zur anderen Seite und unter der Wirkung der vorgespannten Feder durch entsprechende Anschläge am Pfosten und/oder am Fuß verhindert wird.

Gemäß einer Ausführungsform der Erfindung wird die Feder derart angeordnet, daß sich der effektive Federangriffshebel der Feder um nicht mehr als 50% ändert. Dabei sollte die sich mit dem Umklappwinkel ändernde, effektive Hebellänge beim Umklappen aus der aufgerichteten in die flach umgelegte Stellung des Schaftes und umgekehrt über ein Maximum verlaufen. Dies stellt sicher, daß die Hebeländerungen insgesamt beim Umklappen um 90° relativ gering sind.

Gemäß einer besonderen Ausführungsform der Erfindung kann jedoch auch vorgesehen werden, daß diese effektive Hebellänge einen Nulldurchgang aufweist, was konkret bedeutet, daß der Hebel bezüglich des Drehpunktes und der Angriffsrichtung der Feder seine Wirkrichtung ändert, das Drehmoment also in die entgegengesetzte Richtung wirkt. Bei einer solchen Ausgestaltung erreicht man, daß der umgeklappte Schaft zusätzlich zu seinem Gewicht noch durch die Kraft bzw. das Drehmoment der Feder auf den Boden gedrückt wird, so daß beim Anheben und wieder Aufrichten des Schaftes zusätzlich zu dem Gewicht des Pfostens auch noch die Kraft der Feder überwunden werden muß, die dann über einen Totpunkt läuft und anschließend das weitere Aufrichten des Pfostens unterstützt und diesen schließlich in die aufgerichtete Stellung drückt.

Die verwendete Feder ist zweckmäßigerweise eine Druckfeder und besonders bevorzugt eine Gasdruckfeder. Gasdruckfedem haben von vornherein eine sehr große Vorspannung, so daß sich über den zur Verfügung stehenden Hub der Gasruckfeder hinweg die von der Feder ausgeübte Kraft kaum verändert. Typischerweise liegt die Vorspannung bei Gasdruckfedem, d.h. die Spannung in vollständig ausgefahrenem Zustand bei mehr als 90% der Maximalspannung, d.h. der im vollständig eingefahrenen Zustand von der Gasdruckfeder ausgeübten Kraft. Gasdruckfedern erfordern insofern von vornherein die gewünschte Vorspannungsbedingung. Aber auch Spiralfedern können entsprechend angeordnet und vorgespannt werden, so daß sich während des Umklappens des Pfostens die Gesamtspannung der Feder um maximal 70%, vorzugsweise um weniger als 50% oder auch weniger als 30% ändert.

Darüberhinaus könnte der Absperrpfosten auch mit einer Torsions- oder Spiralfeder ausgestattet werden, wobei letztere ebenfalls relativ stark vorgespannt werden können, so daß auch bei solchen Federn über einen weiteren Verspannwinkel von 90°, der durch das Umklappen des Schaftes aus der aufgerichteten in die umgelegte Position auf die Feder aufgebracht wird, die Änderung der Federkraft nur relativ gering ist. Derartige Spiral- oder Torsionsfedem haben darüberhinaus die für manche Anwendungsfälle wünschenswerte Eigenschaft, daß sich der effektive Angriffshebel der Federkraft während des Verschwenkens des Schaftes gegenüber dem Fußteil des Absperrpfostens nicht verändert.

Im Falle der Verwendung einer Druckfeder (Schraubenfeder oder Gasdruckfeder) ist eine Ausführungsform der Erfindung besonders bevorzugt, bei welcher die Angriffspunkte der Feder am Fuß bzw. an einem mit dem Fuß fest verbundenen Teil einerseits und am Schaft andererseits zusammen mit dem Schwenkpunkt bzw. der Schwenkachse des Schaftes ein spitzwinkeliges Dreieck aufspannen, dessen kurze Basisseite von der Verbindung der Schwenkachse zum Angriffspunkt der Feder am Fuß gebildet wird.

Dies ergibt eine sehr kompakte und platzsparende Anordnung der Feder, wobei der effektive Angriffshebel der Feder gebildet wird durch die Höhe in diesem spitzwinkeligem Dreieck, gemessen von der Schwenkachse als einem der Eckpunkte des Dreiecks auf die gegenüberliegende Seite bzw. deren Verlängerung.

Dabei ist eine solche Anordnung bevorzugt, bei welcher die kurze Basisseite von der Schwenkachse aus und relativ zu einer die Schwenkachse enthaltenden, horizontalen Ebene in einem Bereich zwischen 30° aufwärts von dieser Ebene und 60° abwärts zu dieser Ebene erstreckt, und zwar in der Schwenkebene des Pfostens und zu der Seite hin, zu welcher der Schaft des Pfostens umgelegt wird. Bei einer solchen Ausführungsform muß die Feder nicht notwendigerweise stark vorgespannt sein. Es reicht gegebenfalls eine geringe Vorspannung aus, die den Pfosten in der aufgerichteten Stellung hält, wenn keine oder nur geringfügige Kräfte auf ihn einwirken. Ein zu starker Anstieg des rückstellenden Drehmomentes kann durch die passende Anordnung der Federangriffspunkte relativ zur Schwenkachse verhindert werden, durch welche der effektive Federangriffshebel eine mehr oder weniger starke Veränderung erfährt.

Dabei entspricht die Aufwärtsneigung der kurzen Basisseite einer Ausführungsform bei welcher der effektive Angriffshebel der Feder seine Wirkrichtung ändert, während die Abwärtsneigung der Basisseite bedeutet, daß der effektive Federhebel zwischen den beiden Werten, die er für seine beiden Endpositionen einnimmt, über ein Maximum verläuft.

Zweckmäßigerweise ist der Schaft des Absperrpfostens als Rohr ausgebildet. Dies dient nicht nur der Material- und Gewichtsersparnis bei guter Stabilität, sondern ermöglicht außerdem die Aufnahme wesentlicher Teile innerhalb des Schaftes. So ist z.B. in der bevorzugten Ausführungsform der Erfindung ein Abschnitt des Fußes in dem Schaft aufgenommen. Die Feder sollte vorzugsweise vollständig in dem Schaft bzw. Rohr aufgenommen sein. Dabei ist die Feder in der bevorzugten Ausführungsform der Erfindung zusammen mit einem Abschnitt des Fußes derart in dem als Rohr ausgebildeten Schaft aufgenommen, daß ihr eines Ende im Abstand von dem Gelenkpunkt bzw. der Schwenkachse am Fußteil und mit ihrem anderen Ende am Schaft, vorzugsweise in dessen Zentrum angreift, wobei der Abstand zwischen den beiden Federangriffspunkten gegenüber der kurzen Basisseite, die von dem Abstand des einen Angriffspunktes zur Schwenkachse gebildet wird, groß ist.

Weitere Vorteile, Merkmale und Anwendungsmöglichkeiten der vorliegenden Erfindung werden deutlich anhand der folgenden Beschreibung einer bevorzugten Ausuhrungsform und der dazugehörigen Figuren. Es zeigen:
- Figur 1: einen aufgerichteten Absperrpfosten im Längsschnitt,
- Figur 2: eine Seitenansicht und eine Draufsicht des Fußes 2 des Absperrpfostens,
- Figur 3: schematisch verschiedene Phasen des Umklappvorganges,
- Figur 4: eine zweite, etwas konkreter dargestellte Ausführungsform eines Absperrpfostens im Längsschnitt und
- Figur 5: verschiedene Ansichten des zu der zweiten Ausführungsform gehörenden Fußteiles.

Man erkennt in Figur 1 einen Schaft 1 in Form eines Rohres, welcher über ein Gelenk 6, 7 mit einem Fuß 2 verbunden ist. Einzelheiten des Fußes 2 werden im Zusammenhang mit Figur 2 beschrieben.

Ein Teil des Fußes 2 erstreckt sich in das untere Ende des Schaftes 1 hinein und ist dort an einem unteren Federangriffspunkt 5 mit einer hier nur schematisch dargestellten Druckfeder 3, die vorzugsweise eine Gasdruckfeder ist, verbunden. Das andere Ende der Gasdruckfeder 3 ist mit einem oberen Federangriffspunkt, z.B. einem sich quer durch das Zentrum des Schaftes 1 erstreckenden Stift, verbunden. Vorzugsweise sind die oberen und unteren Federangriffspunkte 4, 5 so ausgestaltet, daß die dort angreifende Feder 3 sich bezüglich der Angriffspunkte drehen kann. Die Federenden können also jeweils mit einer Öse versehen sein, die einen sich quer erstreckenden Stift oder eine Achse einerseits am Fuß 2 und andererseits im Schaft 1 umgreift.

Der Schaft 1 ist um das Gelenk 6, 7 umklappbar und zwar in der Darstellung gemäß Figur 1 ausschließlich nach rechts, bis er flach auf dem Boden aufliegt. Die Gasdruckfeder 3 hält den Schaft 1 jedoch in der in Figur 1 dargestellten, aufrechten Position, solange keine Kräfte auf den Schaft 1 einwirken, welche die Rückstellkraft der Feder 3 überwinden.

Zusätzlich dargestellt ist in Figur 1 noch ein Schloßmechanismus, der insgesamt aus den Teilen 8 bis 15 besteht. Im einzelnen besteht dieser Schloßmechanismus aus einem Verriegelungsbolzen 11, einer Feder 10, einem U-förmigen Winkelstück 8, einem Stahlseil 12 und einem Zylinderschloß 13 mit einer Gegenhalterung und einem Betätigungselement 14, 15 für das Stahlseil. Mit Hilfe des Zylinderschlosses und der passend ausgestalteten Gegenhalterung und Seilbefestigung 14, 15 kann das Stahlseil 12 nach oben gezogen werden, wobei der am unteren Ende des Stahlseiles 12 befestigte Verriegelungsbolzen 11 gegen die Kraft der Feder 10 nach oben aus einer Verriegelungsöffnung herausgezogen wird. Die Druckfeder 10 sorgt in Verbindung mit dem als Gegenhalter dienenden Blechwinkel 8 dafür, daß der Bolzen 11 in Richtung der Verriegelungsöffnung vorgespannt ist. Die Verriegelung verhindert das Umklappen des Absperrpfostens, wenn sie bei aufrechtem Zustand des Schaftes 1 in Eingriff ist. Nach dem Lösen der Verriegelungsvorrichtung kann der Schaft 1 gegen die Kraft der Feder 3 verschwenkt werden.

Wie man schon in Figur 1 erkennt, spannen die beiden Federangriffspunkte 4, 5 zusammen mit dem Gelenk 6, 7 ein spitzwinkeliges Dreieck auf, dessen eine lange Seite von der Gasdruckfeder 3 gebildet wird, welche die Angriffspunkte 4, 5 der Feder verbindet und dessen andere lange Seite von der Verbindung oberer Federangriffspunkt 4 - Gelenk 6, 7 gebildet wird, während die kurze Seite dieses spitzwinkeligen Dreiecks von der Verbindung Gelenk 6, 7 zum unteren Federangriffpunkt 5 am Fuß 2 gebildet wird.

Wie man sieht, liegt der untere Federangriffspunkt 5 tiefer als die Drehachse 7 des Achsbolzens 6, so daß sich die kurze Seite c des erwähnten Dreiecks unter ca. 30° abwärts von der Drehachse 7 aus erstreckt. Berücksichtigt man, daß der effektive Federangriffshebel gebildet wird durch das von dem Gelenk 6, 7 auf die von der Feder 3 gebildete Dreiecksseite gefällte Lot, so erkennt man, daß der effektive Federangriffshebel in der dargestellten Position etwa den Wert 1/2 x √3 x Iₘₐₓ hat, daß der Federangriffshebel seinen Maximalwert Iₘₐₓ
hat, wenn der Schaft 1 gegenüber der Vertikalen um etwa 30° geneigt ist und daß der Federangriffshebel schließlich noch die Hälfte seines Maximalwertes hat, wenn der Schaft 1 flach auf dem Boden liegt. Für die angegebenen Zahlenverhältnisse ist vorausgesetzt, daß sich die erwähnte Dreiecksseite c von Gelenk 6, 7 aus unter einem Winkel von 30° gegenüber der Horizontalen abwärts erstreckt.

In Figur 3 ist die kurze Dreiecksseite c eingezeichnet und der effektive Federhebef l₁ in der aufgerichteten Position des Schaftes 1 sowie der effektive Federhebel l₂ in der flach umgelegten Position des Schaftes 1 sind mit gestrichelten Linien wiedergegeben, wobei die Beziehung gilt:$\begin{matrix}\begin{matrix}{\text{I}}_{\text{1}} \text{= 1/2 √3 x c;} \\ {\text{I}}_{\text{2}} \text{= 1/2 c und} \\ {\text{I}}_{\text{max}} \text{= c}\end{matrix}\end{matrix}$

In Figur 2 ist der Fuß 2 im Detail zusammen mit dem gestrichelt eingezeichneten Schaft 1 dargestellt, so daß man die Wirkungsweise des Umklappmechanismus verstehen kann. Das Fußteil 2 besteht aus einer Grundplatte 21 mit Befestigungsbohrungen 29 und kann so mit Hilfe von Gewindebolzen im Boden verankert werden. Auf die Grundplatte 21 aufgeschweißt sind zwei sich im wesentlichen vertikal erstreckende Halteplatten 22, die einen lichten Abstand zwischeneinander haben, in welchem der Schaft 1, der hier als Rohr mit quadratischem Querschnitt ausgebildet ist, aufgenommen werden kann. Die beiden im Abstand voneinander angeordneten vertikalen Halteplatten 2 weisen zwei miteinander fluchtende Bohrungen auf, in welchen ein Achsbolzen 6 gelagert ist. Dieser Achsbolzen 6 erstreckt sich gleichzeitig auch zentral durch zwei gegenüberliegende Wände des Schaftes 1. Der Achsbolzen 6 ist entweder in den Bohrungen der vertikalen Platten 22 oder aber in den entsprechenden Bohrungen der gegenüberliegenden Wände des Schaftes 1 drehbar aufgenommen.

In der Mitte zwischen den beiden vertikalen Platten 22 ist noch ein L-förmiges Befestigungsteil 23 angeordnet, dessen einer L-Schenkel 27 mit seinem freien Ende an der Grundplatte 31 befestigt, vorzugsweise angeschweißt ist. Der andere L-Schenkel 28 erstreckt sich im Abstand zu der Grundplatte 21 und im wesentlichen parallel zu dieser und in das untere Ende des rohrförmigen Schaftes 1 hinein. Am freien Ende dieses zweiten L-Schenkels befindet sich der Federangriffspunkt 5, der ebenfalls als gelenkige Verbindung ausgebildet ist, in dem eine (nicht dargestellte) Öse an einem Ende der Feder 3 in den vertikalen Schlitz 26 am freien Ende des erwähnten L-Schenkels 28 eingeführt wird, woraufhin ein Stift durch Bohrungen in dem freien Ende des zweiten L-Schenkels 28 hindurchgesteckt wird, und dabei den Schlitz 26 und die Öse am Ende der Feder 3 durchgreift. Das andere Ende der Feder 3 ist vorzugsweise ähnlich ausgebildet und an einem Querstift weiter oben Im Schaft 1 an dem in Figur 1 erkennbaren Angriffspunkt 4 drehbar befestigt. Im oberen Teil der Figur 2 erkennt man den Schaft 1 in aufgerichtetem Zustand, wobei der linke untere Rand des Schaftes 1 auf einem ausgesparten Abschnitt im Verbindungsbereich der beiden L-Schenkel aufsitzt. Konkret bedeutet dies, daß der Schaft 1 um die Drehachse 7 bzw. den Achsbolzen 6 nicht weiter nach links verschwenkt werden kann. Auf der rechten Seite ist dagegen der untere Rand des rohrförmigen Schaftes 1 jenseits des freien Endes des zweiten L-Schenkels 28 frei, so daß der Schaft 1 nach rechts verschwenkt werden kann, wobei der untere rechte Rand des Schaftes 1 nach unten um das freie Ende des zweiten L-Schenkels 28 herum geführt wird und in den Freiraum zwischen diesem L-Schenkel 28 und der Grundplatte 21 eingreift, wenn der Schaft 1 vollständig umgeklappt ist.

Außer der Anschlagaussparung für den linken unteren Schaftrand sind im Verbindungsbereich der beiden L-Schenkel 27, 28 noch eine Verriegelungsöffnung 25 und ein diese Verriegelungsöffnung 25 auf einer Seite begrenzende Steg 24 vorgesehen. In diese Verriegelungsöffnung 25 greift der im Zusammenhang mit Figur 1 beschriebene Verriegelungsbolzen 11 ein, um ein Verschwenken des Schaftes 1 aus seiner aufrechten Stellung zu verhindern, wenn der Verriegelungsbolzen nicht mit Hilfe des Zylinderschlosses 13 aus der Verriegelungsöffnung 25 herausgezogen wird.

In Figur 4 erkennt man nochmals einen Absperrpfosten gemäß der Erfindung im Längsschnitt. Diese Ausführungsform ist mit der in Figur 1 mehr schematisch dargestellten Ausführungsform weitgehend identisch, zeigt jedoch die einzelnen Bauteile deutlicher in ihren tatsächlichen Konturen. Man erkennt auch hier ein Fußteil 2 und einen damit über den Bolzen 6 gelenkig verbundenen Schaft 1, der aus einem Rohr besteht, dessen oberes Ende durch eine Kappe 19 abgedeckt ist. In dem Schaft 1 ist etwas unterhalb der Kappe 19 ein Schloß 13 montiert, von welchem aus über ein Stahlseil 12 ein Bolzen 11 betätigt werden kann, der in eine Verriegelungsbohrung 25' am Fußteil 2 eingreift. Ein U-förmiger Bügel 8 mit zwei miteinander fluchtenden Bohrungen in den beiden U-Schenkeln nimmt den Bolzen 11 und dessen obere Verlängerung 11' in diesen Bohrungen auf, wobei die obere Verlängerung 11' mit dem Stahlseil 12 verbunden ist. Zwischen den U-Schenkeln des Bügels 8 ist eine Feder angeordnet, welche den Bolzen 11 bzw. dessen Verlängerung 11' umgreift und die sich mit ihrem oberen Ende an der Innenseite des Bügels 8 abstützt und mit ihrem unteren Ende an dem Bolzen 11 abstützt. Auf diese Weise wird der Bolzen 11 in die Bohrung 25' hinein vorgespannt, kann jedoch gegen die Kraft der Feder 10 über das Stahlseil 12 durch Betätigung des Schlosses 13 aus dieser Verriegelung herausgezogen werden.

Das Fußteil 2 weist neben zwei Platten 22, zwischen denen der Schaft 1 aufgenommen ist und welche mit einer Bohrung im Schaft fluchtende Bohrungen für die Aufnahme des Gelenkbolzens 6 aufweisen, auch noch ein sich dazwischen erstreckendes L-förmiges Teil 23 auf. Die Einzelheiten des Fußteils 2 sind am besten in Figur 5 zu erkennen, wobei Figur 5a eine Draufsicht von oben, Figur 5b eine Seitenansicht quer zur Achse des Gelenkbolzens 6 und Figur 5c eine Ansicht in Richtung des Bolzens 6 zeigt. Der L-Schenkel 27 des L-förmigen Teiles 23 ist auf die Bodenplatte 21 des Fußteiles 2 aufgeschweißt. Der zweite L-Schenkel 28 erstreckt sich in horizontaler Richtung parallel zur Bodenplatte 21 und im Abstand zu dieser. Der hintere Eckbereich des L-förmigen Teiles 23 weist eine Aussparung auf, die eine Kante des Schaftes 1 aufnimmt und als Anschlag in der vertikalen Position des Schaftes 1 dient. Im Abstand zu dieser Aussparung ist in der Oberseite des L-Schenkels 28 noch die Bohrung 25' vorgesehen, die als Verriegelungsbohrung dient und im Gegensatz zu der Aussparung 25 in der Ausführungsform gemäß Figur 2 hier einen zylindrischen Querschnitt hat.

Der Bolzen 6 hat in dieser zweiten Ausführungsform ein abgewinkeltes Endstück 6', mit Hilfe dessen der Bolzen 6 leichter in die miteinander ausgerichteten Bohrungen des Schaftes 1 und der Wandteile 22 eingeführt und herausgezogen werden kann.

Das freie Ende des L-Schenkels 28 ist wiederum mit einem vertikal verlaufenden Schlitz 26 zur Aufnahme einer Befestigungsöse der Gasdruckfeder 3 vorgesehen. Die beiden Wandabschnitte beiderseits des Schlitzes 26 am freien Ende des L-Schenkels 28 weisen zwei miteinander fluchtende Bohrungen 17, 18 auf, von denen die Bohrung 17 als Gewindebohrung ausgebildet ist. Bei der Montage geht man zweckmäßigerweise so vor, daß zunächst das obere Ende der Gasdruckfeder 3 an dem Schwenkpunt 4, d.h. an einem sich durch den Schaft quer hindurch erstreckenden Stift oder Bolzen befestigt wird. Dies kann entweder in der Weise geschehen, daß auch an dieser Stelle der Schaft 1 zwei miteinander fluchtende Bohrungen hat, durch welche ein Querstift hinhurch gesteckt wird, der gleichzeitig auch eine obere Öse der Gasdruckfeder 3 durchgreift, oder aber ein entsprechender Querstift wird in dem Schaft 1 befestigt, z. B. eingeschweißt, und das obere Ende der Feder 3 wird mit einem in etwa U-förmigen Eingriffsteil versehen, welches den Querstift umgreift und eine gelenkige Verbindung mit diesem bildet. Da die Feder 3 ohnehin immer unter Druckspannung steht, kann sich dieser Eingriff nicht von selbst lösen. Bei umgelegtem Schaft 1 kann anschließend das untere Ende der Feder 3 an dem freien Ende des L-Schenkels 28 befestigt werden, indem eine entsprechende Öse am Ende der Feder 3 in den Schlitz 26 eingeschoben wird, so daß die Ösenöffnung mit den Bohrungen 17, 18 fluchtet und anschließend wird ein entsprechender Bolzen durch die Öffnung 18 und die Öse der Feder hindurchgesteckt und in die Gewindebohrung 17 eingeschraubt. Der im Schlitzbereich 26 liegende Schaft des Bolzens kann dabei glatt und ohne Gewinde vorgesehen werden.

Anschließend wird der umgeklappte Schaft 1 aufgerichtet und gegen die Kraft der Feder 3 nach unten auf das Fußteil bzw. mit der hinteren unteren Kante des Schaftes 1 in die Aussparung im hinteren Eckbereichs des L-förmigen Teils 23 gedrückt, so daß die für den Gelenkbolzen 6 vorgesehenen Öffnungen des Schaftes und der Wandteile 22 miteinander fluchten. Anschließend wird der Gelenkbolzen durch die miteinander fluchtenden Bohrungen hindurchgesteckt und der abgewinkelte Schenkel 6' wird gegebenenfalls noch an der Au ßenseite der entsprechenden Platte 22 gesichert. Auch der Bolzen 6 könnte selbstverständlich als Gewindebolzen bzw. mit einem Gewindeende versehen werden und in ein entsprechendes Gewinde der einen Platte 22 eingreifen. Die zentrale Achse 7 des Gelenkbolzens 6 liegt zweckmäßigerweise bei allen Ausführungsformen in einem vertikalen Abstand zur Bodenplatte 21 bzw. zum Erdboden odedr zum Grund einer Bodenaussparung, die in etwa dem Abstand dieser Achse 7 zur, in Figur 1 und 4 rechten, Außenwand des Schaftes 1 entspricht. Der umgeklappte Pfosten liegt dann genau horizontal und nicht auf- oder abwärts geneigt. Die Montage des Schlosses 13 und des übrigen Schloßmechanismus erfolgtzweckmäßigerweise vor der Verbindung des Schaftes mit dem Fußteil 2 und vor dem Aufsetzen der Kappe 19 auf den Schaft 1.

Der erfindungsgemäße Absperrposten ist insgesamt sehr einfach aufgebaut und läßt sich kostengünstig herstellen und montieren. Er wird in seiner vertikalen Endposition, auch ohne den Eingriff des Verriegelungsbolzens 11, durch die Gasdruckfeder 3 sicher gehalten und er bleibt auch in der horizontalen, umgeklappten Position trotz des Gegendruckes der Gasdruckfeder 3 sicher liegen, weil der effektive Hebelweg der Gasdruckfeder 3 entsprechend kurz und die Druckkraft der Gasdruckfeder 3 bzw. deren Zunahme beim Umklappen des Schaftes 1 entsprechend gering ist, so daß sie das vom Gewicht des Schaftes 1 ausgeübte Drehmoment nicht aufheben, wobei sie jedoch das Anheben des Schaftes 1 aus der umgeklappten Stellung noch beträchtlich erleichtert.

## Patentansprüche

1. Absperrpfosten mit einem im Boden zu verankernden Fuß (2) und einem aufrichtbaren Schaft (1), der über ein Gelenk (6) mit dem Fuß (2) verbunden ist, wobei der Schaft (1) gegen die Kraft einer Rückstellfeder (3) in eine flache, an den Boden gedrückte Position oder in eine Bodenaussparung hinein umlegbar ist, **dadurch gekennzeichnet, daß** die Rückholfeder (3) eine stark vorgespannte Feder ist, welche den aufgerichteten Schaft mit einem Drehmoment gegen einen Anschlag in der aufgerichteten Position hält, welches mindestens 20% des Drehmomentes entspricht, welches durch das Gewicht des Schaftes (1) in der horizontalen, umgeklappten Lage in Gegenrichtung ausgeübt wird, und daß die Feder (3) derart angeordnet ist, daß der effektive Angriffshebel der Feder während der Umklappbewegung des Schaftes (1) aus der einen in die andere Endposition über ein Maximum verläuft.

2. Absperrpfosten nach Anspruch 1, **dadurch gekennzeichnet, daß** die Feder (3) eine Druckfeder, vorzugsweise eine Gasdruckfeder ist.

3. Absperrpfosten nach einem der Ansprüche 1 bis 2, **dadurch gekennzeichnet, daß** die Angriffspunkte der Feder (3) am Fuß (2) bzw. eine mit dem Fuß fest verbundenen Teil und am Schaft (1) zusammen mit dem Schwenkpunkt bzw. der Schwenkachse (6) ein spitzwinkeliges Dreieck mit zwei langen und einer kurzen Seite, wobei die kurze Seite (c) von der Verbindung der Schwenkachse (6) zum Angriffspunkt (5) der Feder (3) am Fuß (2) gebildet wird.

4. Absperrpfosten nach Anspruch 3, **dadurch gekennzeichnet, daß** die kurze Basisseite (c) sich von der Schwenkachse (6) aus und relativ zu einer die Schwenkachse (6) enthaltenden, horizontalen Ebene in einem Bereich zwischen 30° aufwärts und 60° abwärts zu dieser Ebene erstreckt.

5. Absperrpfosten nach Anspruch 4, **dadurch gekennzeichnet, daß** der Bereich, unter welchem sich die Basisseite (c) relativ zu einer horizontalen Ebene von der Schwenkachse (6) aus streckt, zwischen etwa 20° aufwärts und etwa 40° abwärts liegt.

6. Absperrpfosten nach einem der Ansprüche 1 bis 5, **dadurch gekennzeichnet, daß** der Schaft (1) als Rohr ausgebildet ist.

7. Absperrpfosten nach einem der Ansprüche 1 bis 6, **dadurch gekennzeichnet, daß** der Fuß (2) teilweise in dem Schaft (1) aufgenommen ist.

8. Absperrpfosten nach einem der Ansprüche 6 oder 7, **dadurch gekennzeichnet, daß** die Feder (3) im wesentlichen vollständig in dem Schaft (1) aufgenommen ist.

9. Absperrpfosten nach Anspruch 8, **dadurch gekennzeichnet, daß** die Feder (3) mit ihrem einen Ende an dem im Schaft (1) aufgenommenen Abschnitt des Fußes (2) und andererseits im Abstand von dem Fußteil am Schaft, vorzugsweise in dessen Zentrum, angreift, wobei der Abstand zwischen den beiden Federangriffspunkten (4, 5) groß gegen die kurze Basisseite (c) ist.

10. Absperrpfosten nach einem der Ansprüche 1 bis 9, **dadurch gekennzeichnet, daß** die Vorspannung der Feder mindestens 50%, vorzugsweise mindestens 65%, der maximal verwendeten Spannung beträgt.

11. Absperrpfosten nach einem der Ansprüche 1 bis 10, **dadurch gekennzeichnet, daß** die Feder (3) derart angeordnet ist, daß der effektive Angriffshebel der Feder (3) am Schaft (1) während des Umklappens aus der vertikalen in die horizontale Stellung und umgekehrt über ein Maximum verläuft.

12. Absperrpfosten nach einem der Ansprüche 1 bis 10, **dadurch gekennzeichnet, daß** der effektive Angriffshebel der Feder (3) am Schaft (1) beim Umklappen aus der vertikalen in die horizontale Position und umgekehrt seine Wirkrichtung ändert.

## Claims

1. A barrier post comprising a base (2) to be anchored in the ground and an erectable shaft (1) connected to the base (2) by way of a pivot (6), wherein the shaft (1) can be folded down against the force of a return spring (3) into a flat position of being pressed against the ground or into a recess in the ground, **characterised in that** the return spring (3) is a strongly prestressed spring which holds the erected shaft against an abutment in the erected position with a torque which corresponds to at least 20% of the torque which is exerted by the weight of the shaft (1) in the horizontal folded position in the opposite direction, and that the spring (3) is arranged in such a way that the effective acting lever of the spring goes through a maximum during the folding movement of the shaft (1) from the one limit position into the other.

2. A barrier post according to claim 1 **characterised in that** the spring (3) is a compression spring, preferably a gas compression spring.

3. A barrier post according to one of claims 1 and 2 **characterised in that** the engagement points of the spring (3) on the base (2) or a part which is fixedly connected to the base and on the shaft (1) together with the pivot point or the pivot axis (6) form an acute-angled triangle with two long and one short side, wherein the short side (c) is formed by the connection of the pivot axis (6) to the engagement point (5) of the spring (3) on the base (2).

4. A barrier post according to claim 3 **characterised in that** the short base side (c) extends from the pivot axis (6) and relative to a horizontal plane containing the pivot axis (6) in a range between 30° upwards and 60° downwards relative to said plane.

5. A barrier post according to claim 4 **characterised in that** the range through which the base side (c) extends relative to said horizontal plane from the pivot axis (6) is between about 20° upwards and about 40° downwards.

6. A barrier post according to one of claims 1 to 5 **characterised in that** the shaft (1) is in the form of a tube.

7. A barrier post according to one of claims 1 to 6 **characterised in that** the base (2) is partially accommodated in the shaft (1).

8. A barrier post according to one of claims 6 and 7 **characterised in that** the spring (3) is substantially completely accommodated in the shaft (1).

9. A barrier post according to claim 8 **characterised in that** the spring (3) engages with its one end the portion of the base (2) which is accommodated in the shaft (1) and at the other end at a spacing from the base portion engages the shaft, preferably at the centre thereof, the distance between the two spring engagement points (4, 5) being large in relation to the short base side (c).

10. A barrier post according to one of claims 1 to 9 **characterised in that** the prestressing of the spring is at least 50% and preferably at least 65% of the maximum stressing used.

11. A barrier post according to one of claims 1 to 10 **characterised in that** the spring (3) is arranged in such a way that the effective acting lever of the spring (3) on the shaft (1) goes through a maximum during the folding movement of the shaft (1) from the vertical position into the horizontal position and vice-versa.

12. A barrier post according to one of claims 1 to 10 **characterised in that** the effective acting lever of the spring (3) on the shaft (1) changes its direction of action upon folding movement of the shaft (1) from the vertical position into the horizontal position and vice-versa.

## Revendications

1. Poteau de protection comportant un pied (2) à ancrer dans le sol et une barre orientable (1) qui est reliée au pied (2) par une articulation (6), la barre (1) étant inclinable en s'opposant à un ressort de rappel (3) de façon venir dans une position à plat, abaissée sur le sol, ou dans une dépression ménagée dans le sol, **caractérisé en ce que** le ressort de rappel (3) est un ressort fortement précontraint qui maintient la barre orientée dans la position orientée contre une butée avec un couple de rotation qui correspond au moins à 20% du couple de rotation qui est exercé en sens contraire par le poids de la barre (1) dans la position horizontale rabattue, et **en ce que** le ressort (3) est disposé de telle sorte que l'effet de levier du ressort pendant le mouvement de rabattement de la barre (1) agit d'une position d'extrémité dans l'autre en passant par un maximum.

2. Poteau de protection selon la revendication 1, **caractérisé en ce que** le ressort (3) est un ressort de compression, avantageusement un ressort de compression à gaz.

3. Poteau de protection selon l'une des revendications 1 et 2, **caractérisé en ce que** les points d'ancrage du ressort (3) au niveau du pied (2), resp. d'une partie reliée fixe au pied, et au niveau de la barre (1) forment conjointement avec le point de pivotement resp. l'axe de pivotement (6) un triangle à angle aigu comportant deux grands côtés et un petit côté, le petit côté (c) étant formé par la liaison de l'axe de pivotement (6) au point d'ancrage (5) du ressort (3) au niveau pied (2).

4. Poteau de protection selon la revendication 3, **caractérisé en ce que** le petit côté formant base (c) balaie, depuis l'axe de pivotement (6) et par rapport à un plan horizontal contenant l'axe de pivotement (6), une région comprise entre 30° en amont et 60° en aval de ce plan.

5. Poteau de protection selon la revendication 4, **caractérisé en ce que** la région balayée par le côté formant base (c) par rapport à un plan horizontal depuis l'axe de pivotement (6), est comprise entre 30° en amont et 60° en aval.

6. Poteau de protection selon l'une des revendications 1 à 5, **caractérisé en ce que** la barre (1) est conformé en tube.

7. Poteau de protection selon l'une des revendications 1 à 6, **caractérisé en ce que** le pied (2) est partiellement reçu dans la barre (1).

8. Poteau de protection selon l'une des revendications 6 et 7, **caractérisé en ce que** le ressort (3) est reçu sensiblement totalement dans la barre (1).

9. Poteau de protection selon la revendication 8, **caractérisé en ce que** l'une des extrémités du ressort (3) s'engage avec la portion du pied (2) reçue dans la barre (1) et d'autre part, à distance de la partie de pied, avec la barre, avantageusement en son centre, la distance entre les deux points d'ancrage (4, 5) du ressort étant importante par rapport au petit côté formant base (c).

10. Poteau de protection selon l'une des revendications 1 à 9, **caractérisé en ce que** la précontrainte du ressort est d'au moins 50%, avantageusement d'au moins 65%, de la tension maximale utilisée.

11. Poteau de protection selon l'une des revendications 1 à 10, **caractérisé en ce que** le ressort (3) est disposé de telle sorte que l'effet de levier du ressort (3) au niveau de la barre (1) agit, pendant le rabattement, de la position verticale dans la position horizontale, et inversement, en passant par un maximum.

12. Poteau de protection selon l'une des revendications 1 à 10, **caractérisé en ce que** la direction de l'effet de levier du ressort (3) au niveau de la barre (1) varie lors du rabattement de la position verticale dans la position horizontale, et inversement,.
